# EUROPÄISCHE PATENTSCHRIFT

(11) **EP 0 521 857 B1**
(45) Veröffentlichungstag und Bekanntmachung des Hinweises auf die Patenterteilung: **15.06.1994**
(21) Anmeldenummer: 91902661.7
(22) Anmeldetag: 24.01.1991
(51) Int. Cl.: E02B 7/20

(54) **STAUWERK, INSBESONDERE FÜR DIE ABSPERRUNG EINES TIDEWASSERLAUFES BEI STURMFLUT**
BARRAGE, IN PARTICULAR A BARRAGE FOR CLOSING OFF A TIDAL CHANNEL DURING A STORM TIDE
BARRAGE, EN PARTICULIER POUR COUPER LES CHENAUX EN CAS DE RAZ-DE-MAREE

(30) Priorität: 27.03.1990 DE 4010221
(43) Veröffentlichungstag der Anmeldung: 13.01.1993
(73) Patentinhaber: Noell GmbH, 97080 Würzburg (DE)
(72) Erfinder: KRÜGER, Heinz, D-2000 Wedel (DE)
(74) Vertreter: Lüdtke, Frank
(86) Internationale Anmeldenummer: DE9100076
(87) Internationale Veröffentlichungsnummer: WO9114829

(56) Entgegenhaltungen:
- DE-C- 246 645
- DE-C- 729 333
- GB-A- 2 096 219
- LU-A- 64 908

## Beschreibung

Die Erfindung betrifft ein Stauwerk, insbesondere für die Absperrung eines Tidewasserlaufes bei Sturmflut.

Sturmflutsperrwerke sind Anlagen in Tidewasserläufen, deren Verschlüsse im allgemeinen geöffnet sind, wodurch einerseits das ungehinderte Ein- und Ausschwingen normaler Gezeitenwellen ermöglicht und andererseits die Passage von Schiffen nicht beeinträchtigt wird. Von der Großschiffahrt werden an die Durchfahrtsöffnungen der Sperrwerke unter anderem folgende Anforderungen gestellt:
Zum einen soll das durchgehende Fahrwasser von mindestens 200 bis 400 m Breite und etwa 12 bis 15 m Tiefe unter mittlerem Niedrigwasser durch das Bauwerk in keiner Weise eingeschränkt werden. Zum anderen soll der Gesamtquerschnitt der Wasserstraße möglichst wenig verändert werden, um Schwerwiegende Auswirkungen auf den Tideverlauf zu vermeiden.

Es ist bekannt, zur Erfüllung dieser Erfordernisse z. B. an der Sohle gelagerte Klappen einzusetzen, die mittels Ölhydraulik oder durch Einblasen von Druckluft aufgerichtet werden. Die Klappen besitzen den Nachteil, daß alle beweglichen Teile ständig unter Wasser liegen und die Wartung daher schwierig ist. Außer den hinzukommenden Versandungsproblemen sind bei Verschlußhöhen von über 20 m große konstruktive Schwierigkeiten zu überwinden.

Auch schlauchartige elastische Gebilde auf der Sohle, die durch Füllen mit Wasser einen Staukörper bilden können und einschwimmbare Verschlußkörper, die sich durch Fluten und Absenken an einer Sohlschwelle (Drempel) abstützen, sind unter den im Ernstfall herrschenden schwierigsten Bedingungen nicht sicher oder durch ihre großen Dimensionen schlecht beherrschbar.

Ebenfalls scheiden unter den gewünschten Bedingungen des breiten Fahrwassers alle die Bauarten aus, bei denen die Kräfte aus dem Wasserdruck auf seitliche Pfeiler abgetragen werden, weil deren Standsicherheit nicht gewährleistet werden kann. Es sind somit nur solche Konstruktionen geeignet, die die auftretenden Kräfte möglichst unmittelbar an das Grundbauwerk und in die Sohle ableiten können. Solche Konstruktionen sind z. B. Schiebetore, die auf Grundkörpern auf einer waagerechten Bahn aus dockähnlichen Kammern verfahrbar sind.
Ein derartiges Tor mit dreieckförmigem Querschnitt ist z. B. als Schiebetor für Schleusen aus der DE-C- 729 333 bekannt.
Da das Schiebetor waagerecht verfahren wird, muß es zu diesem Zweck eine Kammer haben, die die volle Länge des zu verschiebenden Tores aufnehmen kann, um den Durchfluß in seiner ganzen Breite freizugeben. Das bedeutet einen erheblichen Bauaufwand mit der Folge hoher Kosten, zumal, auch bedingt durch die rechteckige Verschlußfläche, das ganze Flußprofil verändert werden muß und sich in folgedessen die Fließgeschwindigkeit erhöht. Das wirkt sich wiederum negativ auf den Aufwand aus, mit dem der Drempel und die Laufschienen freizuhalten sind, weil durch die erhöhte Fließgeschwindigkeit mit ständigen Eintreibungen zu rechnen ist.

Der Erfindung liegt daher die Aufgabe zugrunde, ein Stauwerk zu schaffen mit einem Sperrwerk, das auch bei entsprechend großer Dimensionierung, den Anforderungen der Standsicherheit genügend, ohne nennenswerte Veränderung des Flußquerschnittes, ohne teure Konstruktion und ohne großen Aufwand herstellbar ist, einfach gewartet werden kann und im Ernstfall eine zuverlässige und sichere Funktion gewährleistet.

Diese Aufgabe wird mit den Merkmalen des kennzeichnenden Teils des Anspruchs 1 gelöst. Weitere vorteilhafte Ausgestaltungen sind in den Unteransprüchen angegeben.

Das zur Lösung vorgeschlagene Sperrwerk besteht aus auf geneigten Ebenen zu verfahrenden Verschlußelementen bzw. -teilen, die die Eigenart aufweisen, sich teleskopartig ineinanderschieben zu lassen.

Diese geneigten Ebenen bestehen aus Grundkörpern, die vorteilhafter Weise an den natürlichen Flußbettquerschnitt angepaßt eingebaut werden. Dadurch wird der Flußquerschnitt kaum verändert, und wenig beeinflußt, so daß
1. Auswirkungen auf den Tideverlauf ausbleiben und
2. die Breite der Fahrstraße nicht eingeengt wird, wodurch keine Behinderungen des Schiffsverkehrs entstehen.

Die zu wählende Fahrbahnneigung richtet sich nicht nur nach der möglichst guten Anpassung der gradlinigen schrägen Bahn an das unregelmäßige Flußprofil. Da die Breite und Höhe der Schiffahrtsrinne nicht eingeschränkt werden soll, stellt die Sohletiefe des Hauptfahrwassers an seiner seitlichen Begrenzung einen Zwangspunkt für die Höhenlage der schiefen Ebenen für die Verschlußteile dar. Der Tiefpunkt unter der Fahrwassermitte liegt dann einige Meter unter der Sollsohle für die Schiffahrt, wodurch die Fahrstraße auch bei Niedrigwasser in jedem Fall einen ausreichenen für den Tiefgang großer Schiffe erforderlichen Wasserstand hat.

Das Ineinanderschieben der Verschlußteile in der Ruhestellung verkleinert den Platzbedarf der Elemente bei Nichtbenutzung. Bei entsprechender Länge der die geneigten Ebenen bildenden Grundkörper lassen sich die Verschlußteile vollständig aus dem Wasser herausfahren und zumindest oberhalb des mittleren Hochwasserpegels zusammenschieben. Zu diesem Zweck können die Verschlußteile Einzelantrieb haben und unabhängig voneinander verfahrbar sein. Vorteilhaft ist hier die Lagerung der Verschlußteile in ihrer Ruhestellung außerhalb des Wassers. Dadurch wird wie bei den Grundkörpern der Tideverlauf nicht beeinträchtigt und eine schonende und wartungsfreundliche Lagerung jedes einzelnen Verschlußteiles erreicht.

Der Querschnitt der Verschlußelemente hat eine Dreiecksform, wobei die Seeseite die Stauwand trägt und die Binnenseite vorwiegend die Stützkräfte aufnimmt. Die Stauwände können flach oder gewölbt sein, womit eine günstigere Einleitung der auftretenden Kräfte in den Grundkörper verbunden sein kann.Die Winkel zwischen den Schenkeln der Verschlußelemente an deren Oberkante ergeben sich durch entsprechende Berechnungen der Rahmensteifigkeit nach den örtlichen Gegebenheiten und Planungen. Hierbei müssen unter anderem Kippsicherheit und der für das teleskopartige Ineinanderschieben erforderliche Spielraum, z. B. für die Dichtungen, berücksichtigt werden. Ein rechter Winkel an der Spitze führt z. B. zu der günstigen Bauform eines gleichschenkligen Dreiecks mit dem Kräftesystem, die Stauwandseite als Träger auf zwei Stützen anzusehen, der unten in der Fahrbahn und oben auf der rückseitigen Stützkonstruktion ruht.

Senkrechte Stirnkanten sind an den Verschlußelementen wenigstens dort ausgebildet, wo zwei Elemente beim Aufeinanderzufahren in der Flußmitte schließen müssen. Die Oberkante der Elemente verläuft in etwa parallel zur Neigung der schiefen Ebene, aber nicht steiler als diese, so daß die Oberkante jeweils uferseitig, auch beeinflußt von Einzellänge und Fahrbahnneigung, höher als auf der Stromseite liegt. Zwischen zwei Elementen besteht somit eine Höhendifferenz, wobei das näher zum Ufer gelegene Verschlußteil um diese Höhendifferenz niedriger ist als das näher zur Flußmitte gelegene. In der Ansicht des geschlossenen Sperrwerks ergibt sich somit eine schwach sägezahnartige Kontur. Die tiefsten Punkte der Oberkante liegen in der Höhe des höchsten abzuwehrenden Sturmflutwasserstandes, wobei ein gelegentlicher Wellenüberschlag hingenommen wird. Oberhalb des Ufers im obersten Bereich des zu verschließenden dreieckförmigen Sturmflutquerschnittes, der sich etwa an die Deichlinie anschließt und bis an die Linie des mittleren Hochwassers oder etwas darüber reicht, schließt eine horizontale massive Mauer das Sperrwerk zum Ufer hin ab, deren Krone auf der Höhe des maximalen Sturmflutwasserstandes liegt. In der Ruhestellung werden die Segmente über dieser Mauer ineinander geschoben.

In der Schließlage dichten alle Elemente gegeneinander und gegen die Sohle ab. Dichtungen zwischen den Einzelelementen als auch an der Sohle sind so angeordnet, daß sie erst in der endgültigen Schließlage voll anliegen. In den Zwischenstellungen und in der Ruheposition dagegen geben sie einen Durchflußspalt frei, was durch geeignete Formgebung der Flächen erreicht wird, an denen die Dichtungen anliegen. Auch eine Tieferlegung der Fahrbahnen für die Schließstellung jedes Verschlußelementes kann die wirksame Abdichtung unterstützen.
Die Zwischendichtungen sind auf der Innenseite jedes Segmentes an der dem Ufer zugewandten Kante angebracht. Sie werden in der Schließstellung gegen wulstförmige Anlageflächen auf der Stauwand des nächsthöheren Elementes gedrückt.
Die Sohldichtung wird bewirkt durch vor die Stauwand ragende Federbleche, die an ihrer Unterseite Gummiprofile tragen, die längs der Stauwand verlaufen. Diese Bleche sind an der Unterkante der Elemente angebracht und dichten, indem sie der Wasserdruck gegen entsprechende Anlageflächen preßt. Die Anlageflächen befinden sich vor der vorderen Laufbahn des jeweiligen Verschlußteiles auf dem Grundkörper.

Auf den Grundkörpern laufen die Verschlußelemente in Fahrbahnen, wobei jedes Verschlußteil in eigenen seeseitigen und binnenseitigen Fahrbahnen fährt. Die Fahrbahnen sind in den Grundkörper muldenförmig eingesenkt und weisen schräge Flanken auf, so daß die Verschlußteile während der Schließ- bzw. Öffnungsfahrt durch die Flankenschrägen zwangszentriert werden. Diese Maßnahme trägt den erhöhten Anforderungen an die Standsicherheit jedes Elementes Rechnung, da besonders beim Schließen des Sperrwerkes wegen der beim Verfahren der Verschlußelemente gleichzeitig auftretenden Auftriebs- und Querkräfte eine sichere Führung notwendig ist und eine sichere Lagerung in der endgültigen Schließstelle erfolgt, so daß die Kräfte aus dem Wasserdruck gut in das Grundbauwerk bzw. die Sohle abgeleitet werden können.

Zur Führung in den Lauf- oder Fahrbahnen haben die Verschlußelemente Rollen und für deren Versagen hilfsweise Kufen, die auch als Radbruchstützen fungieren können. Die Rollen sind unter den Schenkeln der Verschlußelemente so angebracht, daß Längs- und Querkräfte gut in den Grundkörper übertragen werden können, z. B. bei rechtwinkliger Anordnung der Rollen zueinander. Die Flanken der muldenförmigen Fahrbahnen, die von den Rollen belastet werden, sind für diesen Zweck verstärkt und/oder weisen entsprechende Einbauten als Auflager auf. Die Lagerung der Rollen kann elastisch sein, was für verbesserte Laufruhe bei Erschütterungen sorgt.
Problematisch ist hier der durch Ablagerungen auf den Fahrbahnen unter Umständen stark erhöhte Rollwiderstand. Durch an den Unterkanten der Verschlußteile angebrachte Räumelemente, insbesondere vor und hinter den Rollen bzw. Kufen montierte Bleche, können grobe und feine Hindernisse einfach beseitigt, z. B. wie mit Räumflügen zur Seite geschoben werden. Sand und etwaige andere Eintreibungen lassen sich mit an den Grundkörpern befindlichen Spüldüsen über Druckwasserrohre freispülen, wobei eine besonders vorteilhafte Anordnung darin liegt, die Düsen und Rohre unmittelbar in die muldenförmigen Fahrbahnen zu verlegen bzw. die Düsen in die Fahrbahnen hinein auszurichten. Denkbar wäre auch, die Verschlußkörper mit Spüldüsen auszustatten und von in die Konstruktion eingebauten Pumpen versorgen zu lassen.

Das erfindungsgemäße Sperrwerk kann selbstverständlich auch zur Absperrung von Flußläufen verwendet werden. In der Sperrstellung wird das Flusswasser vor dem Sperrwerk gestaut und am Abfließen gehindert. Dies kann z. B. zum Zweck der Wasserbevorratung in Trockenzeiten geschehen oder zum Schutz dicht besiedelter flußabwärts gelegener Gebiete vor Überschwemmung.
In engen Tälern könnten die Sperrwerkselemente z. B. in davor vorgesehenen Kammern der Talwände verborgen sein.

Nachstehend ist die Erfindung anhand eines Ausführungsbeispiels mit prinzipiellen Zeichnungen, die ohne Maßstab sind, erläutert.

Es zeigt,
- Fig. 1: eine stark überhöhte Seitenansicht des halben Sperrwerks in Schließstellung,
- Fig. 2: eine Draufsicht nach Fig. 1,
- Fig. 3: einen Querschnitt durch den Grundkörper mit den Verschlußelementen in Ruhestellung,
- Fig. 4: einen teilweisen Querschnitt durch eine Fahrbahn und eine darin laufende Stauwand und
- Fig. 5: eine Darstellung des halben Sperrwerks bei verschiedenen Betriebsstellungen.

Eine Tidewasserlauf 4 hat teilweise z. B. die in Fig. 1 strichpunktiert angedeutete Sohle 41. Diese Flußsohle 41 verläuft zum Ufer 42 hin steiler und ist in der Mitte abgeflacht. Am Sperrwerk besteht der Boden 21 des Wasserlaufes 4, der in Fig. 2 angedeutet ist, aus einem Grundkörper 2, der eine schiefe Ebene 22 bildet, beginnend von Punkten oberhalb der Flußufer bis zum tiefsten Punkt, der sich etwa in der Mitte des Flußlaufes befindet. Im Uferbereich 42 verläuft der Boden 21 flacher und ist in der Mitte des Flußlaufes 4 tiefer als die ursprüngliche Sohle 41. Diese Eigenheit kommt dem in der Flußmitte liegenden Fahrwasser 43 zugute.

Aus Fig. 2 sind die Fahrbahnen 23 der Stauwände 11 und der Stützwände 12 auf dem Grundkörper 2 erkenntlich. Eine Stauwand 11 und eine Stützwand 12 bilden zusammen jeweils ein Verschlußelement la bis ld. Die Stützwände 12 verfügen über keine Abdeckungen und weisen zwischen ihren Trägern Öffnungen auf.

Fig. 1 stellt die seeseitige Ansicht des halben Sperrwerks in Schließstellung dar. Mit 44 ist der mittlere Hochwasserstand angegeben und 45 mit der maximale.

In der Schließstellung ist dargestellt, wie sich die Verschlußelemente 1a bis 1d an ihren senkrechten Stirnkanten 14 untereinander überlappen und an den Überlappungsstellen der Stauwände Dichtungen 15 aufweisen, die auf nicht dargestellten wulstförmigen Auflageflächen des nächsthöheren Elementes aufliegen. Die Verschlußelemente 1a bis 1d sind in ihrer Form gleich, aber von unterschiedlicher Größe. Ihre Oberkante 13 ist entsprechend der schiefen Ebene 22 geneigt, kann aber auch anders als abgebildet verlaufen, z. B. flacher. Die Elemente 1a bis 1d sind von der Flußmitte zum Ufer hin kleiner werdend, mit den Buchstaben a bis d gekennzeichnet. In der Darstellung der Fig. 1 z. B. sind sie stark überhöht abgebildet.

In der Praxis bilden z. B. ca. 3 bis 5 Elemente eine Sperrwerkseite, wobei die Bauhöhe des größten Elementes 25 bis 30 m und deren jeweilige Länge zwischen 100 und 200 m betragen kann. Die Überlappungen für die Zwischendichtungen 15 sind dabei beispielsweise ein bis mehrere Meter lang. Für die Dichtungen des obersten beweglichen Verschlußelementes 1d ist auf dem oberen Teil der schiefen Ebene 22 eine Mauer 5 mit entsprechender Anlagefläche 51 gebaut. Über dieser Mauer 5 werden die Verschlußelemente 1a bis 1d oberhalb des mittleren Hochwasserstandes 44 teleskopartig ineinandergeschoben, wie in Fig. 1 gestrichelt angedeutet.

Zum Verfahren der Verschlußelemente 1a bis 1d kommen unter anderem Triebstöcke bzw. Zahnstangen zum Einsatz, auch an eine Unterstützung der Öffnungsbewegung durch mit Winden angetriebenen Zugmittel ist gedacht. Die erforderlichen Antriebsmaschinen sind in dem Maschinenhaus 6 untergebracht.

In Fig. 3 ist der Grundkörper 2, der aus Beton hergestellt ist, im Schnitt dargestellt. Er enthält unter anderem nicht gezeichnete Kabelkanäle und Betriebsgänge 28 von denen hier einer, in der Mitte des Grundkörpers 2 befindlich, beispielhaft abgebildet ist. Unter der Stauwandseite der Verschlußelemente 1a bis 1d ist der Grundkörper 2 durch eine zusätzliche Dichtungswand 29 im Untergrund beziehungsweise Boden des Wasserlaufes 21 verankert und gegen Unterspülung geschützt.
Auf dem Grundkörper 2 befinden sich die Fahrbahnen 23 für die Stützwände 12 und Stauwände 11. Diese Fahrbahnen 23 sind für beide Stau- und Stützwände 11, 12 gleich gestaltet und haben muldenförmigen Querschnitt 25 mit schrägen Flanken 26. In den Fahrbahnen 23 lagern die bei allen Verschlußelementen la bis ld gleich gestalteten Unterkanten 3 mit Rollen 31 auf den Flanken 26 der muldenförmigen Fahrbahn 23.

Die Flanken 26 haben Winkel von 45° und die Rollen 31 der Verschlußelemente 1a bis 1d sind entsprechend im rechten Winkel zueinander angeordnet. Die Anordnung der Rollen 31 bzw. die Neigung der Flanken 26 soll eine günstige Abstützung der Stau- und Stützwände 11, 12 ermöglichen. Weitere Ausgestaltungen mit anders geneigten Flanken sind denkbar, zu denen die Rollen 31 jeweils passend angeordnet sind. Auch eine Kombination von verschieden geneigten Flanken in einer Fahrbahn oder Fahrbahngruppe 23 jeweils nach Stau- oder Stützwand 11, 12 ist hierbei möglich.

Die Verschlußelemente 1a bis 1d sind ihrer Ruhestellung zusammengeschoben über der Mauer 5 dargestellt. Nicht abgebildet ist die an ihrer an jeweiligen Innenseite 16 an den Stirnkanten 14 vorhandenen Dichtung 15 (siehe Fig. 1 und 2). Auf den Stauwänden 11 sind deren Platten 18 schraffiert gekennzeichnet.

Fig. 4 zeigt einen vergrößerten Ausschnitt der Unterkante 3 in einer Fahrbahn 23. Die Fahnbahnflanken 26 enthalten eingebettete Verstärkungen 24, z. B.Doppel-T-Träger auf denen die Rollen 31 ablaufen; die Flanken 26 bzw. Verstärkungen 24 können auch ein Schienenprofil aufweisen. Beidseitig, dicht neben den Rollen 31, sind Kufen 32 angedeutet, auf denen ein Verschlußelement 1 ersatzweise für die Rollen gleiten kann.

Vor die teilweise im Schnitt dargestellte Stauwand 11 eines Verschlußelementes 1 ragt an ihrer Unterkante 3 ein Blech 33, an dessen Unterseite 34 ein Gummiprofil 35 befestigt ist. Dieses Profil 35, welches längs der Unterkante 3 verläuft, legt sich in eine Anlagefläche 27, die rinnenartig vor der Fahrbahn 23 verläuft, durch den Wasserdruck dichtend an und verhindert so das Eindringen von Seewasser unter den Stauwänden 11.

Fig. 5 zeigt verschieden Betriebsstellungen a bis e des halben Sperrwerks.
In Position a befinden sich alle Verschlußelemente 1a bis 1d in der Ruhestellung über der Mauer 5.
In Position b ist ein Element, z. B. für Wartungsarbeiten vor die anderen herausgefahren worden. Bei mittlerem Niedrigwasserstand 46 steht es völlig außerhalb des Wassers bei mittlerem Hochwasserstand 44 teilweise darin.
Die Positionen c und d zeigen Stellungen der Bereitschaft c und der erhöhten Bereitschaft d bei einer zu erwartenden Sturmflut.
Da sich bei zunehmender Verengung des Querschnittes die Strömungsgeschwindigkeit außerordentlich beschleunigt und sich ebenfalls ein zunehmendes Gefälle aufbaut, das zu einer wachsenden Belastung der Verschlußelemente 1a bis 1d führt, dürfte es problematisch sein, diese zügig nacheinander in die Schließlage einfahren zu lassen.
Durch den Einzelantrieb und die von einander unabhängige Verfahrbarkeit der Elemente la bis ld ist es möglich, den Querschnitt teilweise zu verbauen und im Ernstfall zu einer kürzeren Schließzeit zu kommen, wobei gleichzeitig das Hauptfahrwasser 43 sehr lange offengehalten werden kann (Position d). Entsprechend kann auch schnell geöffnet werden, wodurch sich die Sperrzeit für den Schiffsverkehr verkürzt.
Die Position e zeigt das Sperrwerk in Schließstellung mit angedeutetem maximalen Hochwasserstand 45.

Da der Strömungsdruck des auflaufenden Wassers erhebliche Zusatzkräfte auf die einfahrenden Verschlußelemente 1a bis 1d ausübt, ist es günstig in den Stauwänden 11 der einzelnen Elemente la bis ld zur Entlastung Durchflußöffnungen vorzusehen, die erst nach dem Einfahren in die endgültige Schließlage geschlossen werden, z. B. Rollschütze auf geneigten Bahnen oder Jalousie-Verschlüsse.
Je nach Bauhöhe der Elemente kommen verschiedene Vorrichtungen in Betracht, die z. B. auch die Höhe der Oberkante der Verschlußelemente veränderbar machen können, z. B. eine Konstruktion mit hängenden Klappen in einer Rahmenstruktur.

Die der Fahrbahnneigung entsprechende schräge Oberkante müßte durch eine horizontale Tragkonstruktion für die Lagerung der Stauklappen ersetzt werden. Die während des Einfahrens der Elemente etwa waagerecht gehaltenen Klappen werden erst zum endgültigen Schließen in die Schräglage abgesenkt, die der Neigung der Stauwand der übrigen Verschlußelemente entspricht.

## Patentansprüche

1. Stauwerk insbesondere für die Absperrung eines Tidewasserlaufes bei Sturmflut mit einem Sperrwerk von etwa dreieckiger Querschnittsform, dessen eine geneigte Wand eine Stauwand (11) und dessen andere Wand eine Stützwand (12) bilden, die über eine gemeinsame Oberkante (13) miteinander verbunden sind, und das auf einem Grundkörper (2) zwischen einer Ruhestellung am Rand des Wasserlaufes und eine Schließstellung in dem Wasserlauf verschiebbar ist, dadurch gekennzeichnet, daß das Sperrwerk mehrere verfahrbare Verschlußelemente (1a, 1b, 1c, 1d) umfaßt, daß der Grundkörper (2) dem Boden des Wasserlaufes (21) angepaßte schiefe Ebenen (22) bildet, auf denen die Verschlußelemente (1a, 1b, 1c, 1d) verschiebbar sind, daß alle Verschlußelemente (1a, 1b, 1c, 1d) eine geometrisch ähnliche dreieckige Querschnittsform aufweisen, aber entsprechend ihrer Position in der Schließstellung verschieden groß und so ausgebildet und angeordnet sind, daß sie in der Ruhestellung am Rand, vorzugsweise am Ufer des Wasserlaufes, teleskopartig ineinandergeschoben und in der Schließstellung bis zum tiefsten Punkt des Wasserlaufes der Größe nach herausgefahren sind und daß an den Stirnkanten (14) der Stauwände (11) elastische Dichtungen (15) angeordnet sind, die in der Schließstellung jeweils den Spalt zwischen zwei sich überlappenden Verschlußelementen (1a, 1b, 1c, 1d) abdichten und daß an der Unterkante der Stauwände Elemente vorhanden sind, die in der Schließstellung gegen die Sohle abdichten.

2. Stauwerk nach Anspruch 1, dadurch gekennzeichnet, daß die Stirnkanten (14) der Stau- und der Stützwand (11, 12) der Verschlußelemente (1a, 1b, 1c, 1d) wenigstens teilsweise so ausgebildet sind, daß sie vertikale Ebenen definieren.

3. Stauwerk nach Anspruch 1 oder 2, dadurch gekennzeichnet, daß die Stauwand (11) gewölbt und die Stützwand (12) rahmenartig ausgebildet ist.

4. Stauwerk nach einem der Ansprüche 1 bis 3, dadurch gekennzeichnet, daß der Grundkörper (2) parallele Fahrbahnen (23) enthält, die Fahrbahnen (23) längs der schiefen Ebene (22) verlaufen und muldenförmigen Querschnitt (25) haben, wobei der Querschnitt (25) schräge Flanken (26) aufweist.

5. Stauwerk nach Anspruch 4, dadurch gekennzeichnet, daß die Verschlußelemente (1a, 1b, 1c, 1d) mit elastisch gelagerten Roll- und/oder Gleitvorrichtungen, die sich an den Unterkanten (3) der Verschlußelemente (1a, 1b, 1c, 1d) befinden, jeweils in einer Fahrbahn (23) unter der Stauwand (11) und einer Fahrbahn (23) unter der Stützwand (12) geführt werden und sich dabei mindestens auf den Flanken (26) des muldenförmigen Querschnitts (25) abstützen, wobei sie sich selbst zentrieren.

6. Stauwerk nach einem der Ansprüche 1 bis 5, dadurch gekennzeichnet, daß an den Unterkanten (3) der Verschlußelemente (1a, 1b, 1c, 1d) Räumelemente angebracht sind, die wenigstens teilweise aus Blechen vor und hinter jeder Roll- und/oder Gleitvorrichtung (31, 32) bestehen.

7. Stauwerk nach Anspruch 4 und ggf. einem der Ansprüche 5 oder 6, dadurch gekennzeichnet, daß sich an dem Grundkörper (2) Wasserrohre befinden, die wenigstens teilsweise in den Fahrbahnen (23, 24) angeordnet sind, wobei die Wasserrohre Düsen aufweisen, aus denen Druckwasser austritt und die Fahrbahnen (23) von dem Druckwasser freispülbar sind. sind.

8. Stauwerk nach einem oder mehreren der Ansprüche 4 bis 7, dadurch gekennzeichnet, daß die Dichtungen (15) an den Stirnkanten (14) der Stauwände (11) auf der uferseitigen Innenseite (16) der Verschlußelemente (1a, 1b, 1c, 1d) angebracht sind, daß sich Auflagerflächen (17) mit einer wulstartigen Form auf der Stauwand (11) an der flußseitigen Stirnkante (14) befinden und daß die Dichtungen (15) durch Wasserdruck gegen die wulstförmigen Auflagerflächen (17) des nächsthöheren Verschlußelements (1b, 1c, 1d) drückbar sind.

9. Stauwerk nach einem der Ansprüche 1 bis 8, dadurch gekennzeichnet, daß an den Unterkanten (3) der Stauwände (11) durchgehend Bleche (33) angebracht sind, die vor die Stauwände (11) ragen und an ihrer Unterseite (34) ein Gummiprofil (35) tragen, das längs der Unterkanten (3) der Stauwände (11) verläuft und daß sich Anlageflächen (27) auf dem Grundkörper (2) vor der Stauwand (11) befinden, wobei die Bleche (33) durch den Wasserdruck gegen die Anlageflächen (27) preßbar sind.

10. Stauwerk nach einem der Ansprüche 1 bis 9, dadurch gekennzeichnet, daß die Verschlußelemente (1a, 1b, 1c, 1d) in ihrer Stauwand (11) schließbare Öffnungen aufweisen, durch die ein Druckausgleich während des Ausfahrens in die Schließstellung ermöglicht wird.

## Claims

1. Barrier, more especially for closing-off a tidal channel during a storm tide, including a closing-off mechanism having a substantially triangular cross-sectional configuration, one inclined wall of said mechanism forming a damming wall (11) and the other wall forming a supporting wall (12), which walls are interconnected via a common upper edge (13), and said mechanism is displaceable on a main body (2) between a position of rest at the edge of the channel and a closed position in the channel, characterised in that the closing-off mechanism includes a plurality of displaceable gate elements (1a, 1b, 1c, 1d), in that the main body (2) forms inclined ramps (22), which are adapted to the base of the channel (21) and on which the gate elements (1a, 1b, 1c, 1d) are displaceable, in that all of the gate elements (1a, 1b, 1c, 1d) have a geometrically similar, triangular cross-sectional configuration but, depending on their position, are of different sizes in the closed position and are formed and disposed so that they are telescopically fitted into one another in the position of rest at the edge, preferably on the bank, of the channel, and are extended in the closed position to the lowest point of the channel according to size, and in that resilient seals (15) are disposed on the leading edges (14) of the damming walls (11) and, in the closed position, each seal the gap between two overlapping gate elements (la, 1b, 1c, 1d), and in that means are provided on the lower edge of the damming walls and seal towards the bed in the closed position.

2. Barrier according to claim 1, characterised in that the leading edges (14) of the damming wall (11) and supporting wall (12) of the gate elements (1a, 1b, 1c, ld) are at least partially so adapted that they define vertical planes.

3. Barrier according to claim 1 or 2, characterised in that the damming wall (11) is curved, and the supporting wall (12) is frame-like.

4. Barrier according to one of claims 1 to 3, characterised in that the main body (2) contains parallel tracks (23), which tracks (23) extend longitudinally of the inclined ramp (22) and have a trough-shaped cross-section (25), the cross-section (25) having inclined flanks (26).

5. Barrier according to claim 4, characterised in that the gate elements (1a, 1b, 1c, 1d) are each guided, by resiliently mounted rolling and/or sliding devices situated on the lower edges (3) of the gate elements (1a, 1b, 1c, 1d), in a track (23) beneath the damming wall (11) and in a track (24) beneath the supporting wall (12), respectively, and are thereby supported at least on the flanks (26) of the trough-shaped cross-section (25), whereby they centre themselves.

6. Barrier according to one of claims 1 to 5, characterised in that obstruction-clearing means are provided on the lower edges (3) of the gate elements (1a, 1b, 1c, 1d), and at least some of such means comprise plates in front of and behind each rolling and/or sliding device (31, 32).

7. Barrier according to claim 4 and possibly one of claims 5 or 6, characterised in that water pipes are situated on the main body (2) and are disposed at least partially in the tracks (23, 24), the water pipes having nozzles from which compressed water emerges, and the tracks (23) are freely rinsable by the compressed water.

8. Barrier according to one or more of claims 4 to 7, characterised in that the seals (15) are provided on the leading edges (14) of the damming walls (11) on the inside (16) of the gate elements (1a, 1b, 1c, 1d) facing the bank, in that bearing faces (17) are situated, with a bead-like configuration, on the damming wall (11) at the leading edge (14) facing the flow, and in that the seals (15) are compressible by water pressure against the bead-like bearing faces (17) of the next higher gate elements (1b, 1c, 1d).

9. Barrier according to one of claims 1 to 8, characterised in that plates (33) are continuously provided on the lower edges (3) of the damming walls (11), which plates protrude in front of the damming walls (11) and are provided, on their underside (34), with a rubber profile (35), which extends longitudinally of the lower edges (3) of the damming walls (11), and in that abutment faces (27) are situated on the main body (2) in front of the damming wall, the plates (33) being compressible by the water pressure against the abutment faces (27).

10. Barrier according to one of claims 1 to 9, characterised in that the gate elements (1a, 1b, 1c, 1d) have closable apertures in their damming wall (11), through which apertures a pressure balance is rendered possible during the extension movement into the closed position.

## Revendications

1. Barrage, notamment pour barrer un fleuve côtier en cas de raz-de-marée, comportant un ouvrage de retenue à section transversale approximativement triangulaire dont une paroi inclinée définit une paroi de retenue (11) tandis que l'autre définit une paroi d'appui (12), lesquelles parois sont reliées entre elles par un bord supérieur commun (13), et qui est apte à coulisser sur un corps de base (2) entre une position de repos, au bord du fleuve, et une position fermée, dans le fleuve, caractérisé en ce que l'ouvrage de retenue comprend plusieurs éléments de fermeture mobiles (1a, 1b, 1c, 1d), en ce que le corps de base (2) définit des plans inclinés (22) adaptés au fond du fleuve (21), sur lesquels les éléments de fermeture (1a, 1b, 1c, 1d) sont aptes à coulisser, en ce que tous les éléments de fermeture (1a, 1b, 1c, 1d) présentent une section transversale de forme triangulaire géométriquement identique mais de taille différente en fonction de leur place dans la position de fermeture, et sont conçus et disposés pour qu'en position de repos, ils soient emboîtés les uns dans les autres de façon télescopique au niveau du bord, de préférence au niveau de la rive du fleuve, et qu'en position fermée, ils soient déployés par ordre de grandeur jusqu'au point le plus profond du fleuve, en ce qu'il est prévu, au niveau des bords frontaux (14) des parois de retenue (11), des joints d'étanchéité élastiques (15) qui rendent étanche, en position fermée, l'interstice entre deux éléments de fermeture (1a, 1b, 1c, 1d) se chevauchant, et en ce qu'il est prévu, au niveau du bord inférieur des parois de retenue, des éléments qui réalisent en position fermée une étanchéité par rapport au fond.

2. Barrage selon la revendication 1, caractérisé en ce que les bords frontaux (14) des parois de retenue et d'appui (11, 12) des éléments de fermeture (1a, 1b, 1c, 1d) sont conçus au moins partiellement pour définir des plans verticaux.

3. Barrage selon la revendication 1 ou 2, caractérisé en ce que la paroi de retenue (11) est bombée et la paroi d'appui (12) est en forme de châssis.

4. Barrage selon l'une des revendications 1 à 3, caractérisé en ce que le corps de base (2) contient des glissières parallèles (23) qui s'étendent le long du plan incliné (22) et présentent une section transversale en forme de cuvette (25), la section transversale (25) comportant des flancs inclinés (26).

5. Barrage selon la revendication 4, caractérisé en ce que les éléments de fermeture (1a, 1b, 1c, 1d) sont guidés chacun dans une glissière (23) située sous la paroi de retenue (11) et dans une glissière (23) située sous la paroi d'appui (12) à l'aide de dispositifs de roulement et/ou de coulissement à montage élastique qui se trouvent au niveau des bords inférieurs (3) des éléments de fermeture (1a, 1b, 1c, 1d), et ils s'appuient au moins sur les flancs (26) de la section transversale en forme de cuvette (25) en se centrant eux-mêmes.

6. Barrage selon l'une des revendications 1 à 5, caractérisé en ce qu'il est prévu, au niveau des bords inférieurs (3) des éléments de fermeture (1a, 1b, 1c, 1d), des éléments de déblaiement qui se composent au moins en partie de tôles devant et derrière chaque dispositif de roulement et/ou de coulissement (31, 32).

7. Barrage selon la revendication 4 et éventuellement selon l'un des revendication 5 ou 6, caractérisé en ce qu'il est prévu, au niveau du corps de base (2), des tuyaux d'eau qui sont disposés au moins en partie dans les glissières (23, 24), étant précisé que les tuyaux d'eau comportent des gicleurs d'où sort l'eau sous pression, et que les glissières (23) sont aptes à être rincées par l'eau sous pression.

8. Barrage selon l'une au moins des revendications 4 à 7, caractérisé en ce que les joints d'étanchéité (15) prévus au niveau des bords frontaux (14) des parois de retenue (11) sont fixés sur la face intérieure (16) située côté rive des éléments de fermeture (1a, 1b, 1c, 1d), en ce que des surfaces d'appui en forme de bourrelets (17) se trouvent sur la paroi de retenue (11), au niveau du bord frontal (14) situé côté fleuve, et en ce que les joints d'étanchéité (15) sont aptes à être pressés sous l'action de la pression de l'eau contre les surfaces d'appui en forme de bourrelets (17) de l'élément de fermeture supérieur suivant (1b, 1c, 1d).

9. Barrage selon l'une des revendications 1 à 8, caractérisé en ce qu'il est prévu, d'un bout à l'autre des bords inférieurs (3) des parois de retenue (11), des tôles (33) qui dépassent des parois de retenue (11) et qui portent sur leur face inférieure (34) un profilé en caoutchouc (35) qui s'étend le long des bords longitudinaux (3) des parois de retenue (11), et en ce que des surfaces d'application (27) se trouvent devant la paroi de retenue (11), sur le corps de base (2), les tôles (33) étant aptes à être pressées sous l'action de la pression de l'eau contre lesdites surfaces d'application (27).

10. Barrage selon l'une des revendications 1 à 9, caractérisé en ce que les éléments de fermeture (1a, 1b, 1c, 1d) comportent, dans leur paroi de retenue (11), des ouvertures aptes à être fermées, grâce auxquelles une compensation de pression est possible pendant le déploiement vers la position fermée.
